# FASCICULE DE BREVET EUROPEEN

(11) **EP 0 378 467 B1**
(45) Date de publication et mention de la délivrance du brevet: **22.09.1993**
(21) Numéro de dépôt: 90400054.4
(22) Date de dépôt: 08.01.1990
(51) Int. Cl.: A47C 27/22

(54) **Matelas flexible à base de fibres végétales**
Biegsame Matratze aus pflanzlichen Fasern
Flexible mattress based on vegetable fibres

(30) Priorité: 11.01.1989 FR 8900285
(43) Date de publication de la demande: 18.07.1990
(73) Titulaire: Lacotte, Philippe Georges Victor, F-75012 Paris (FR); Smil, Norbert, F-83520 Roquebrune-Sur-Argens (FR)
(72) Inventeur: Lacotte, Philippe Georges Victor, F-75012 Paris (FR); Smil, Norbert, F-83520 Roquebrune-Sur-Argens (FR)
(74) Mandataire: Polus, Camille

(56) Documents cités:
- BE-A- 552 612
- GB-A- 2 187 113
- US-A- 3 210 781
- US-A- 3 521 311

## Description

La présente invention concerne les matelas et, plus particulièrement les matelas à base de fibres végétales.

On connait des matelas à base de fibres végétales telle que la fibre de coco, qui présentent de grandes qualités de confort. Ils se présentent sous la forme d'une couche de fibres de coco agglomérées par des micro-particules de latex qui confèrent au matelas une certaine souplesse.

Les matelas peuvent être recouverts sur l'une ou leurs deux faces d'une couche en latex.

On connaît également des matelas en fibres de coco recouverts sur leur face supérieure d'une couche de latex et, qui pour améliorer le confort sont composés de plusieurs parties en fibres de coco de densités différentes (densité de 60 kg/m³ à la tête et au pied, 80 kg/m³) au niveau du dos. Les parties de densités différentes sont séparées et reliées au moyen de couches transversales composées de latex.

Un inconvénient de ces différents types de matelas réside dans le fait que, quand ils sont placés sur des sommiers déformables comportant par exemple des extrémités de tête et de pied relevables, il existe à cause de la faible flexibilité de ces matelas un risque de rupture des fibres végétales.

Un autre inconvénient réside dans le fait que, lorsque la couche en fibres végétales est recouverte d'une couche en mousse, cette dernière a tendance à former des bourrelets ou des creux à l'emplacement des lignes de pliage du sommier.

Dans le cas des matelas décrits précédemment formés de blocs de densités différentes reliés les uns aux autres au moyen d'une couche de latex, si la ligne de pliage ou de flexion est située au niveau de la couche transversale du latex, il existe un risque de décollement entre la fibre de coco et cette couche transversale de latex, tandis que, par ailleurs, la partie ou la couche supérieure de latex a tendance à former un bourrelet à la surface du matelas.

Le but de l'invention est d'apporter de fournir un matelas à base de fibres végétales qui puisse subir une déformation localisée le long d'une ligne de pliage tout en gardant la continuité de la surface du matelas.

A cet effet, l'invention a pour objet un matelas comprenant au moins une couche en matériau à base de fibres végétales réalisée en au moins deux blocs dont la zone de jonction se situe à peu près dans un plan transversal, caractérisé en ce que la zone de jonction entre lesdits blocs est disposée le long d'une ligne de pliage du matelas et en ce qu'au moins au voisinage de la zone de jonction, de part et d'autre dudit plan transversal il est prévu une couche en mousse fixée sur chacune des deux faces supérieure et inférieure de la couche à base de fibres végétales.

Suivant d'autres caractéristiques :
- les blocs de matériau à base de fibres végétales sont jointifs ou quasiment jointifs, de telle sorte que leurs parties terminales situées de part et d'autre de la zone de jonction sont libres de s'écarter l'une de l'autre en formant un dièdre autour d'un axe correspondant sensiblement à la ligne de pliage, évitant ainsi tout risque de rupture des fibres végétales. Par jointifs ou quasi-jointifs, il faut comprendre qu'en tout état de cause, cela signifie l'absence de matériau en mousse collé sur les surfaces verticales en regard des blocs à base de fibres végétales ;
- la mousse prévue au niveau de la zone de jonction, de part et d'autre, d'un plan transversal est fixée sur la couche en fibres de coco le long de surfaces de liaison orientées parallèlement à la surface du matelas ;
- au voisinage de la zone de jonction, l'épaisseur de chacun des blocs de matériau à base de fibres végétales est inférieure à la moitié de l'épaisseur totale du matelas ;
- au voisinage de ladite zone de jonction, les blocs de matériau à base de fibres végétales comportent une bande d'épaisseur réduite.

Une mousse préférée pour la réalisation des matelas selon l'invention est une mousse de latex naturel et la fibre végétale est de préférence la fibre de coco agglomérée par des micro-particules de latex naturel.

Avantageusement, la densité de la mousse est sensiblement la même que celle de la couche en matériau à base de fibres végétales.

L'invention est exposée ci-après plus en détail en se référant aux dessins annexés sur lesquels :
- la Fig.1 est une vue partielle en coupe longitudinale d'un matelas selon une première forme de réalisation de l'invention ;
- la Fig.2 est une vue en coupe longitudinale du même matelas, en position pliée ;
- la Fig.3 est une vue en coupe longitudinale d'un matelas selon une seconde forme de réalisation de l'invention ; et
- la Fig.4 est une vue en coupe longitudinale d'un matelas selon une troisième forme de réalisation de l'invention.

Dans la première forme de réalisation illustrée par la Fig.1, le matelas comprend au moins deux blocs 1,2 de matériau à base de fibres végétales disposés bout à bout dans le sens longitudinal du matelas. La zone de jonction, située dans un plan transversal par rapport à cette direction longitudinale est désignée par la référence 3. Chaque bloc comporte au niveau de la zone de jonction une partie terminale 4,5 d'épaisseur réduite située dans la partie médiane de chacun des blocs. Ces derniers délimitent ainsi de part et d'autre de la zone de jonction et sur les faces supérieure et inférieure du matelas, un évidement 6, 7. Chaque évidement est rempli d'une bande ou couche 8, 9 de matériau en mousse fixée par exemple par collage sur lesdites parties terminales. Ce collage est effectué de préférence sur les surfaces horizontales 10 et verticales 11 délimitant les évidements 6, 7. La largeur de l'évidement est avantageusement de 25 cm.

Quand le matelas est en position pliée, comme sur la Fig.2, les parties terminales 4, 5 des blocs de matériau en fibres végétales s'écartent l'une de l'autre pour former un dièdre 12. Les bandes de mousse 8, 9 se trouvant au-dessus et au-dessous de la zone de jonction se déforment et s'étirent, grâce aux propriétés d'élasticité du latex. On constate que de cette manière, en cas de flexion du matelas, les forces s'appliquent principalement tangentiellement à la surface de liaison de la couche en mousse avec la couche en fibres végétales et ne provoquent pas d'arrachement.

Dans une seconde forme de réalisation, le matelas comprend une couche de matériau en mousse 8 fixée sur toute une face de la couche en matériau à base de fibres végétales. Du fait de la présence de cette couche en mousse 8, un seul évidement 7 est nécessaire. L'évidement 7 d'une largeur de l'ordre de 25 cm est situé sur la face à base de fibres végétales non recouverte de mousse et rempli d'une couche ou bande de matériau en mousse 9 fixée sur les parties terminales 4 et 5.

Dans la troisième forme de réalisation, le matelas comprend fixée sur chaque face de la couche à base de fibres végétales une couche en matériau en mousse 8 et 9. Du fait de cette structure en trois couches, il n'est pas nécessaire de prévoir d'évidement.

Pour la même raison, l'épaisseur des parties terminales 4 et 5 des blocs 1 et 2 se situant de part et d'autre de la zone de jonction 3 n'est pas réduite, l'épaisseur de la couche en fibres végétales étant sensiblement la même sur toute la longueur du matelas.

Il est avantageux que l'épaisseur des blocs en fibres végétales soit de l'ordre d'un tiers de l'épaisseur totale du matelas, ce qui permet de réaliser facilement sur le plan technique et de manière économique le matelas selon l'invention par assemblage et collage des blocs d'épaisseurs sensiblement égales.

Par exemple dans le cas d'un matelas en fibres de coco selon le premier mode de réalisation, on assemble des blocs de matériau à base de fibres de coco, de façon à former trois couches superposées, les blocs de matériau à base de fibres de coco de la couche centrale étant décalés par rapport aux deux autres blocs de matériau à base de fibres de coco pour former une jonction telle que décrite précédemment au niveau de l'emplacement souhaité de la ligne de pliage.

De même dans le cas de la Fig.3, on assemble des blocs de matériau à base de fibres de coco de manière à former deux couches superposées et de façon à ce que les blocs de matériau à base de fibres de coco de la couche supérieure forment une jonction à l'emplacement souhaité de la ligne de pliage.

Les matelas selon la présente invention peuvent être des matelas pour lits, chaises longues, canapés, lits, etc.. Ils peuvent exister dans toutes les tailles habituelemment disponibles et être recouverts des housses traditionnellement utilisées.

La présente invention évite les inconvénients de l'art antérieur en ce sens que les matelas qu'elle propose ne présentent ni rupture de la couche en fibres végétales ni discontinuité de la surface en cas de flexion. Ils sont d'une réalisation simple sur le plan technique et leur fabrication est peu onéreuse.

## Revendications

1. Matelas comprenant au moins une couche en matériau à base de fibres végétales réalisée en au moins deux blocs (1,2) dont la zone de jonction (3) se situe à peu près dans un plan transversal, caractérisé en ce que la zone de jonction (3) entre lesdits blocs (1,2) est disposée le long d'une ligne de pliage du matelas et en ce qu'au moins au voisinage de la zone de jonction, de part et d'autre dudit plan transversal, il est prévu une couche en mousse (8,9) fixée sur chacune des deux faces supérieure et inférieure de la couche à base de fibres végétales.

2. Matelas selon la revendication 1, caractérisé en ce que dans la zone de jonction, les blocs de matériau à base de fibres végétales sont jointifs ou quasiment jointifs.

3. Matelas selon la revendication 1, caractérisé en ce que les surfaces en regard des parties terminales des blocs de matériau à base de fibres végétales sont libres de s'écarter l'une de l'autre dans la zone de jonction.

4. Matelas selon la revendication 1, caractérisé en ce qu'au moins au voisinage de la zone de jonction entre les blocs de matériau à base de fibres végétales, l'épaisseur de chacun desdits blocs est inférieure à la moitié de l'épaisseur totale du matelas.

5. Matelas selon la revendication 1, caractérisé en ce que chaque bloc de matériau à base de fibres végétales comporte une partie terminale d'épaisseur réduite au niveau de la zone de jonction, les parties d'épaisseur réduites étant situées en vis-à-vis, les blocs adjacents délimitant ainsi au moins un évidement rempli par une couche de matériau en mousse fixée sur lesdites parties terminales.

6. Matelas selon la revendication 5, caractérisé en ce que les parties terminales d'épaisseur réduite situées en vis-à-vis au niveau de la zone de jonction délimitent de part et d'autre de chaque zone de jonction et sur chaque face supérieure et inférieure de la couche en matériau à base de fibres de coco un évidement lequel évidement est rempli d'une couche de matériau en mousse fixée sur lesdites parties terminales.

7. Matelas selon la revendication 5, caractérisé en ce qu'il comprend une couche de matériau en mousse fixée sur toute une face de la couche en matériau à base de fibres végétales et un seul évidement situé sur l'autre face de ladite couche.

8. Matelas selon la revendication 6 ou 7, caractérisé en ce que l'épaisseur réduite des parties terminales situées en vis-à-vis au niveau de la zone de jonction est de l'ordre du tiers de l'épaisseur totale du matelas.

9. Matelas selon la revendication 1, caractérisé en ce qu'il comprend, fixée sur chaque face de la couche en matériau à base de fibres végétales, une couche en matériau en mousse et en ce que l'épaisseur de la couche en fibres végétales est sensiblement la même sur toute la longueur du matelas.

10. Matelas selon la revendication 1, caractérisé en ce que la mousse est une mousse de latex naturel et les fibres végétales sont des fibres de coco fixées par des micro-particules de latex naturel.

11. Matelas selon la revendication 1, caractérisé en ce que la densité de la mousse est sensiblement la même que celle de la couche de matériau à base de fibres végétales.

## Claims

1. Mattress comprising at least one layer of a material based on vegetable fibres produced in at least two blocks (1, 2) the junction zone (3) of which is situated approximately in the transversal plane, characterized in that the junction zone (3) between the said blocks (1, 2) is arranged along a fold line of the mattress and in that a foam layer (8, 9) is provided on both sides of said transversal plane at least near the junction zone, fixed to each of the two upper and lower faces of the layer based on vegetable fibres.

2. Mattress according to claim 1, characterized in that in the junction zone the blocks of material based on vegetable fibres are contiguous or almost contiguous.

3. Mattress according to claim 1, characterized in that the surfaces facing the end parts of the blocks of material based on vegetable fibres are free to move away from one another in the junction zone.

4. Mattress according to claim 1, characterized in that at least near the junction zone between the blocks of material based on vegetable fibres the thickness of each of the said blocks is less than half the total thickness of the mattress.

5. Mattress according to claim 1, characterized in that each block of material based on vegetable fibres comprises an end part of reduced thickness at the level of the junction zone, the parts of reduced thickness being situated facing each other, the adjacent blocks thus defining at least one cavity filled with a layer of foam material fixed on the said end parts.

6. Mattress according to claim 5, characterized in that the end parts of reduced thickness situated facing each other at the level of the junction zone define, on both sides of each junction zone and on each upper and lower face of the layer of material based on coconut fibres, a cavity, which cavity is filled with a layer of foam material fixed on said end parts.

7. Mattress according to claim 5, characterized in that it comprises a layer of foam material fixed over an entire face of the layer of material based on vegetable fibres and a single cavity situated on the other face of said layer.

8. Mattress according to claim 6 to 7, characterized in that the reduced thickness of the end parts situated facing each other at the level of the junction zone is of the order of one third of the total thickness of the mattress.

9. Mattress according to claim 1, characterized in that it comprises a layer of foam material fixed on each face of the layer of material based on vegetable fibres and in that the thickness of the layer based on vegetable fibres is approximately the same over the entire length of the mattress.

10. Mattress according to claim 1, characterized in that the foam is a natural latex foam and the vegetable fibres are coconut fibres fixed by microparticles of natural latex.

11. Mattress according to claim 1, characterized in that the density of the foam is approximately the same as that of the layer of material based on vegetable fibres.

## Patentansprüche

1. Matratze mit mindestens einer Schicht aus einem Material auf der Grundlage von pflanzlichen Fasern, die aus mindestens zwei Blöcken (1, 2) besteht, deren Übergangszone (3) in einer Querebene liegt, dadurch gekennzeichnet, daß die Übergangszone (3) zwischen den beiden Blöcken (1, 2) entlang einer Faltlinie der Matratze angeordnet ist und daß zumindest im Bereich der Übergangszone auf beiden Seiten der Querebene eine Schaumstoffschicht (8, 9) vorgesehen ist, die sowohl auf der Ober- als auch auf der Unterseite der Schicht aus pflanzlichen Fasern befestigt ist.

2. Matratze nach Anspruch 1, dadurch gekennzeichnet, daß die Blöcke aus Material auf Pflanzfasergrundlage in der Übergangszone aneinandergrenzen oder nahezu aneinandergrenzen.

3. Matratze nach Anspruch 1, dadurch gekennzeichnet, daß die sich gegenüberliegenden Oberflächen der Endstücke der Blöcke aus Material auf Pflanzfasergrundlage in der Übergangszone sich auseinanderbewegen können.

4. Matratze nach Anspruch 1, dadurch gekennzeichnet, daß zumindest im Bereich der Übergangszone zwischen den Blöcken aus Material auf Pflanzfasergrundlage die Dicke jedes der Blöcke geringer ist als die halbe Gesamtdicke der Matratze.

5. Matratze nach Anspruch 1, dadurch gekennzeichnet, daß jeder Block aus Material auf Pflanzfasergrundlage ein Endstück mit verringerter Dicke im Bereich der Übergangszone aufweist, wobei die Abschnitte verringerter Dicke einander gegenüberliegen, und die aneinandergrenzenden Blöcke somit mindestens eine Aussparung abgrenzen, die mit einer auf beiden Endstücken befestigten Schaumstoffschicht gefüllt ist.

6. Matratze nach Anspruch 5, dadurch gekennzeichnet, daß die im Bereich der Übergangszone einander gegenüberliegenden Endstücke verringerter Dicke auf beiden Seiten jeder Übergangszone und auf jeder Ober- und Unterseite der Schicht aus Material auf Kokosfasergrundlage eine Aussparung abgrenzen, die mit einer auf den Endstücken befestigten Schaumstoffschicht gefüllt ist.

7. Matratze nach Anspruch 5, dadurch gekennzeichnet, daß sie eine Schaumstoffschicht aufweist, die auf der ganzen Seite der Schicht aus Material auf Pflanzfasergrundlage befestigt ist, sowie eine einzige Aussparung, die sich auf der anderen Seite der Schicht befindet.

8. Matratze nach Anspruch 6 oder 7, dadurch gekennzeichnet, daß die verringerte Dicke der gegenüberliegenden Endstücke im Bereich der Übergangszone ein Drittel der Gesamtdicke der Matratze beträgt.

9. Matratze nach Anspruch 1, dadurch gekennzeichnet, daß sie auf jeder Seite der Schicht aus Material auf Pflanzfasergrundlage eine dort befestigte Schaumstoffschicht aufweist, und daß die Dicke der Schicht aus pflanzlichen Fasern auf der gesamten Länge der Matratze in etwa gleich ist.

10. Matratze nach Anspruch 1, dadurch gekennzeichnet, daß der Schaumstoff ein Naturlatexschaum ist, und die pflanzlichen Fasern Kokosfasern sind, die durch Mikroteilchen aus Naturlatex fixiert sind.

11. Matratze nach Anspruch 1, dadurch gekennzeichnet, daß die Dichte des Schaumstoffs in etwa derjenigen der Schicht aus Material auf Pflanzfasergrundlage entspricht.
